# EUROPÄISCHE PATENTSCHRIFT

(11) **EP 1 501 390 B1**
(45) Veröffentlichungstag und Bekanntmachung des Hinweises auf die Patenterteilung: **28.06.2006**
(21) Anmeldenummer: 03747415.2
(22) Anmeldetag: 24.04.2003
(51) Int. Cl.: A47C 20/04, A47C 20/08

(54) **ELEKTROMOTORISCHE VERSTELLEINRICHTUNG**
ELECTROMOTIVE ADJUSTMENT DEVICE
DISPOSITIF DE REGLAGE A MOTEUR ELECTRIQUE

(30) Priorität: 03.05.2002 DE 20207070 U
(43) Veröffentlichungstag der Anmeldung: 02.02.2005
(73) Patentinhaber: Dewert Antriebs- und Systemtechnik GmbH, 32278 Kirchlengern (DE)
(72) Erfinder: ROITHER, Andreas, 32130 Enger (DE)
(74) Vertreter: Specht, Peter
(86) Internationale Anmeldenummer: PCT/EP2003/004255
(87) Internationale Veröffentlichungsnummer: WO 2003/092443

(56) Entgegenhaltungen:
- DE-A- 10 017 979
- DE-A- 19 542 321
- DE-A- 19 962 540
- US-A- 5 829 077

## Beschreibung

Die Erfindung betrifft eine elektromotorische Verstelleinrichtung für die verstellbaren Bauteile eines Möbels, insbesondere eines Lattenrostes, die mit mindestens zwei Antriebszügen ausgestattet ist, die mit einem einzigen Antriebsmotor antriebstechnisch verbindbar und deren Abtriebsglieder direkt oder über Koppelmittel an das jeweils zu verstellende Bauteil angeschlossen sind.

Die bislang in der Praxis eingesetzten elektromotorischen Verstelleinrichtungen der in Rede stehenden Art sind mit zwei Antriebsmotoren ausgerüstet, an denen jeweils ein Schneckentrieb angeschlossen ist. Über die Schneckentriebe werden Spindeln angetrieben, auf denen Spindelmuttern aufgesetzt sind, die gegen Drehung gesichert sind. Diese Spindelmuttern bilden das Abtriebsglied jedes Antriebszuges, welcher aus dem Schneckentrieb, der Spindel und der Spindelmutter besteht. Üblicherweise wird mit den sog. Doppelantrieben das Kopf- und das Fußteil eines Lattenrostes verstellt. Derartige elektromotorische Verstelleinrichtungen haben sich in der Praxis bestens bewährt. Da sie jedoch als Massenprodukte anzusehen sind, sollten sie besonders kostengünstig herstellbar sein, d.h. sie sollten konstruktiv einfach aufgebaut sein. Durch die beiden Antriebsmotoren und die Stelltriebe werden jedoch die Kosten deutlich ungünstig beeinflußt.

Es ist deshalb aus der US 5 829 077 bereits ein Bett bekannt, bei dem die Rückenlehne und das Fußteil von einem einzigen am Kopfende des Bettes montierten Antriebsmotor verstellbar sind. Dazu sind an den beiden Längsseiten des Bettes zwei fluchtend zueinander stehende Wellen montiert, die bereichsweise als Spindeln ausgebildet sind. Die beiden der Rückenlehne zugeordneten Wellen sind über eine weitere Welle und zwei Kegeltrieben miteinander verbunden. Diese Verbindungswelle wird von dem Antriebsmotor ebenfalls über einen Kegeltrieb angetrieben. Die beiden Wellen jeder Seite sind über Koppelelemente miteinander koppelbar, wobei diese Koppelelemente in einem Gehäuse angeordnet sind.

Diese Antriebsanordnung kommt zwar mit einem Antriebsmotor aus, ist aber konstruktiv äußerst aufwendig, da an beiden Seiten des Bettes Wellen notwendig sind, die dann auch noch über die Koppelelemente gekoppelt werden können. Ferner ist besonders nachteilig, dass das Fußteil nur verstellt werden kann, wenn die fluchtenden Wellen miteinander gekoppelt sind, woraus sich ergibt, dass auch die Rückenlehne verstellt wird. Wird aber vom Benutzer gewünscht, dass die Rückenlehne in der Stellung verbleibt, muss nach dem Verstellen des Fußteils die Rückenlehne wieder in die richtige Position gefahren werden. Diese Lösung ist daher nicht praxisgerecht.

Der Erfindung liegt die Aufgabe zugrunde, eine elektromotorische Verstelleinrichtung der eingangs näher beschriebenen Art so zu gestalten, daß zur Kostenreduzierung die Anzahl der Bauteile, insbesondere der kostenintensiven Bauteile verringert werden kann.

Die gestellte Aufgabe wird gelöst, indem dem Antriebsmotor ein Drehzahlreduziertrieb nachgeschaltet ist, der einen Rotationskörper, vorzugsweise ein Schneckenrad, aufweist, und der mit einem oder mehreren Koppelelementen derart form- und/oder kraftschlüssig verbindbar ist, dass ausschließlich ein Antriebszug in Betrieb setzbar ist.

Durch die erfindungsgemäße Lösung entfällt nicht nur einer der beiden Antriebsmotore, sondern die einzige Antriebsmotor wird leistungsmäßig so ausgelegt, als wenn nur ein Möbelbauteil verstellbar wäre. Durch die Koppelung des Rotationskörpers des Drehzahlreduziertriebes wird auch nur ein einziger Schneckentrieb für die beiden Antriebszüge notwendig. Der Drehzahlreduziertrieb könnte wiederum ein Schneckentrieb sein, so dass bei der erfindungsgemäßen Lösung auch ein Schneckentrieb eingespart wird. Dieses Koppelelement könnte mittels eines elektrischen Schaltelementes, vorzugsweise eines Elektromagneten bzw. eines Hubmagneten schaltbar sein. Das Koppelelement kommt je nach der Schaltstellung mit dem Rotationskörper in Kontakt. In bevorzugter Ausführungsform ist das Koppelelement auf eine das Abtriebsglied, vorzugsweise die Spindelmutter bewegende und rotierend antreibbare Spindel drehfest aufgesetzt. Bei der erfindungsgemäßen Ausführung werden demzufolge zwei Koppelelemente verwendet. Diese sind in bevorzugter Ausführung als in axialer Richtung, bezogen auf die Längsachse der Spindeln, verfahrbare Ziehkupplungen ausgebildet. Damit eine elektromagnetische Schaltung möglich ist, sollte sie aus einem magnetisierbaren Material, beispielsweise aus Metall, einem Sintermaterial oder im Gießverfahren hergestellt sein.

Anhand der beiliegenden Zeichnungen wird die Erfindung noch näher erläutert. Es zeigen:
- Figur 1: die elektromotorische Verstelleinrichtung in einer Teilansicht, in einer ersten Ausführungsform und
- Figur 2: die elektromotorische Verstelleinrichtung in einer Teilansicht, in einer zweiten Ausfiihrungsform.

Im dargestellten Ausführungsbeispiel enthält die elektromotorische Verstelleinrichtung zwei Spindeln 10, 11, die jeweils Teil eines Antriebszuges sind. In nicht dargestellter Weise wird auf jede Spindel 10, 11 eine gegen Drehung gesicherte Spindelmutter aufgesetzt, die bei Drehung der Spindeln 10, 11 in Längsrichtung der Spindeln 10, 11 verfahren. Diese Spindelmuttern können auf einen Anlenkhebel drücken, um beispielsweise das Kopf- bzw. das Fußteil eines Lattenrostes zu verstellen. Sie können jedoch auch in anderer Weise mit den zu verstellenden Bauteilen gekoppelt sein. Auf die einander zugewandten Enden der Spindeln 10, 11 ist in den dargestellten Ausführungsbeispielen ein Schneckenrad 12 lose verdrehbar aufgesetzt. Dieses Schneckenrad 12 wird von einer Schnecke 13 angetrieben, die auf den Abtriebszapfen 14 eines ansonsten nicht dargestellten Antriebsmotors drehfest aufgesetzt ist. Im Gegensatz zu der dargestellten Ausführung könnte auch der Abtriebszapfen des Antriebsmotors als Schnecke ausgebildet sein. Seitlich neben dem Schneckenrad 12 sind zwei Koppelelemente 14, 15 auf Buchsen 16, 17 aufgesetzt, wobei die Buchsen 16, 17 drehfest mit den Spindeln 10, 11 verbunden sind. Die Koppelelemente 14, 15 können in Längsrichtung der Spindeln 10, 1 verfahren werden, nehmen jedoch bei der Drehbewegung des Schneckenrades 12 die Spindeln 10, 11 mit, sofern sie in der Betriebsstellung stehen. Die Koppelelemente 14, 15 bzw. die Ziehkupplungen werden über Magnete 18, 19 in den Längsrichtungen der Spindeln 10, 11 verfahren.

Bei der Ausführung nach der Figur 1 ist das Schneckenrad 12 mit den Koppelelementen 14, 15 formschlüssig verbunden. An den einander zugewandten Seiten sind die Koppelelemente 14, 15 mit vorstehenden Stiften 20, 21 versehen, die in entsprechende Bohrungen des Schneckenrades eingreifen. Bei einer entsprechenden Schaltung der Magnete 18, 19 kommen die Stifte 20, 21 entweder in Eingriff oder außer Eingriff mit dem Schneckenrad 12. Bei der Ausführung nach der Figur 2 sind die Magnete 18, 19 mit zwei Stiften versehen, die in Umfangsnuten der Koppelelemente 14, 15 eingreifen. Diese Koppelelemente sind ringförmig ausgebildet und können ebenfalls über die Magnete 18, 19 derart geschaltet werden, daß eine Mitnahme durch das Schneckenrad 12 erfolgt oder daß sie trotz Drehung des Schneckenrades 12 stillstehen.

In einer im einzelnen nicht dargestellten, weiteren Ausfiihrungsform könnte der Antrieb der Spindeln 10, 11 über zwei einander gegenüberliegende Kegelräder erfolgen. Rechtwinklig zu den Drehachsen der Kegelräder bzw. zu den Längsachsen der Spindeln 10, 11 steht dann ein weiteres Kegelrad, welches ebenfalls über einen Magneten oder ein ähnliches Bauteil geschaltet werden könnte und nur mit einem Kegelrad in Eingriff steht. Zur Reduzierung könnte dieses mittlere Kegelrad mit dem Schneckenrad verbunden sein und demzufolge synchron mitlaufen.

Die Erfindung ist nicht auf die dargestellten und beschriebenen Ausführungsbeispiele beschränkt. Wesentlich ist, daß die Verstelleinrichtung mindestens zwei Antriebszüge aufweist, die von einem gemeinsamen Motor antreibbar sind, wobei wahlweise entweder nur ein Antriebszug in Betrieb gesetzt werden kann, oder bei einer entsprechenden Auslegung des Antriebsmotors auf beide Antriebszüge.

## Patentansprüche

1. Elektromotorische Verstelleinrichtung für die verstellbaren Bauteile eines Möbels, insbesondere eines Lattenrostes, die mit mindestens zwei Antriebszügen ausgestattet ist, die mit einem einzigen Antriebsmotor antriebstechnisch verbindbar, und deren Abtriebsglieder direkt oder über Koppelmittel an das jeweils zu verstellende Bauteil derart angeschlossen sind, **dadurch gekennzeichnet, daß** dem Antriebsmotor ein Drehzahlreduziertrieb (12, 13) nachgeschaltet ist, der einen Rotationskörper, vorzugsweise ein Schneckenrad (12), aufweist, und der mit einem oder mehreren Koppelelementen (14, 15) derart form- und/oder kraftschlüssig verbindbar ist, daß ausschließlich ein Antriebszug in Betrieb setzbar ist.

2. Elektromotorische Verstelleinrichtung nach Anspruch 1, **dadurch gekennzeichnet, daß** das Koppelelement (14, 15) mittels eines elektrischen Schaltelementes, vorzugsweise eines Elektromagneten (18, 19) schaltbar ist.

3. Elektromotorische Verstelleinrichtung nach Anspruch 1 oder 2, **dadurch gekennzeichnet, daß** jedes Koppelelement auf auf die Gewindespindeln (10, 11) drehfest aufgesetzten Buchsen in Längsrichtung der Spindeln (10, 11) verschiebbar ist, jedoch bei Drehung in einer Mitnahmeverbindung mit diesem steht.

4. Elektromotorische Verstelleinrichtung nach Anspruch 3, **dadurch gekennzeichnet, daß** das Koppelelement als in axialer Richtung, bezogen auf die Längsachsen der Spindeln (10, 11) verfahrbare Ziehkupplung ausgebildet ist.

5. Elektromotorische Verstelleinrichtung nach Anspruch 1, **dadurch gekennzeichnet, daß** das Koppelelement ein verschiebbares Kegelrad ist, welches über wenigstens ein Schaltelement wahlweise mit einem oder mehreren Kegelrädern in Eingriff bringbar ist.

6. Elektromotorische Verstelleinrichtung nach einem oder mehreren der vorhergehenden Ansprüche 1 bis 5, **dadurch gekennzeichnet, daß** jedes Koppelelement (14, 15) aus einem magnetisierbaren Material, beispielsweise Metall, einem Sintermaterial oder aus einem im Gießverfahren hergestellten Material besteht.

## Claims

1. Electromotive adjusting device for the adjustable components of an item of furniture, in particular of a slatted grid, which adjusting device is equipped with at least two drive trains which can be connected to a single drive motor for drive purposes and whose output elements are connected directly or via coupling means to the component which is respectively to be adjusted, **characterized in that** a rotational speed-reducing mechanism (12, 13) is connected downstream of the drive motor, has a rotating body, preferably a worm gear (12), and can be connected in an interlocking and/or force-fitting manner to one or more coupling elements (14, 15) in such a way that only one drive train can be put into operation.

2. Electromotive adjusting device according to Claim 1, **characterized in that** the coupling element (14, 15) can be switched by means of an electrical switching element, preferably an electromagnet (18, 19).

3. Electromotive adjusting device according to Claim 1 or 2, **characterized in that** each coupling element can be moved in the longitudinal direction of the threaded spindles (10, 11) on bushings which are fitted on the spindles (10, 11) in a rotationally fixed manner, but is connected to these spindles, for drive purposes, when rotated.

4. Electromotive adjusting device according to Claim 3, **characterized in that** the coupling element is in the form of a pull coupling which can be moved in the axial direction in relation to the longitudinal axes of the spindles (10, 11).

5. Electromotive adjusting device according to Claim 1, **characterized in that** the coupling element is a moveable conical gear which can be made to optionally engage with one or more conical gears by at least one switching element.

6. Electromotive adjusting device according to one or more of the preceding Claims 1 to 5, **characterized in that** each coupling element (14, 15) is composed of a magnetic material, for example metal, a sintered material, or a material produced using a casting process.

## Revendications

1. Dispositif de réglage à moteur électrique pour les composants réglables d'un meuble, en particulier d'un sommier à lattes, qui est équipé d'au moins deux lignes d'entraînement qui peuvent être reliées par une technique d'entraînement à un seul moteur d'entraînement, et dont les organes menés sont raccordés, directement ou par des moyens de couplage, au composant à régler dans chaque cas, **caractérisé en ce qu'**en aval du moteur d'entraînement est couplé un réducteur de vitesse de rotation (12, 13) qui comporte un corps rotatif, de préférence une roue à vis sans fin (12), et qui peut être relié par complémentarité de formes et/ou à force avec un ou plusieurs éléments de couplage (14, 15), de manière qu'une seule ligne d'entraînement puisse être mise en service.

2. Dispositif de réglage à moteur électrique selon la revendication 1, **caractérisé en ce que** l'élément de couplage (14, 15) peut être commandé au moyen d'un élément de commande électrique, de préférence un électro-aimant (18, 19).

3. Dispositif de réglage à moteur électrique selon la revendication 1 ou 2, **caractérisé en ce que** chaque élément de couplage peut coulisser sur des douilles, montées solidairement en rotation sur les broches filetées (10, 11), dans la direction longitudinale des broches (10, 11), mais est en liaison d'entraînement avec celles-ci, lors d'une rotation.

4. Dispositif de réglage à moteur électrique selon la revendication 3, **caractérisé en ce que** l'élément de couplage est réalisé sous la forme d'un accouplement à traction déplaçable dans la direction axiale, par rapport aux axes longitudinaux des broches (10, 11).

5. Dispositif de réglage à moteur électrique selon la revendication 1, **caractérisé en ce que** l'élément de réglage est une roue conique coulissante qui peut être amenée en prise, par au moins un élément de commande, au choix avec une ou plusieurs roues coniques.

6. Dispositif de réglage à moteur électrique selon une ou plusieurs des revendications précédentes 1 à 5, **caractérisé en ce que** chaque élément de couplage (14, 15) est constitué d'un matériau magnétisable, par exemple un métal, un matériau fritté ou un matériau obtenu par un procédé de coulée.
